# EUROPÄISCHE PATENTSCHRIFT

(11) **EP 0 201 884 B1**
(45) Veröffentlichungstag und Bekanntmachung des Hinweises auf die Patenterteilung: **07.11.1990**
(21) Anmeldenummer: 86106376.6
(22) Anmeldetag: 10.05.1986
(51) Int. Cl.: E04D 5/12, E04D 5/10

(54) **Polymerbitumen-Schweissbahn**
Weldable polymer-bitumen web
Bande soudable de bitume polymère

(30) Priorität: 15.05.1985 DE 8514452 U
(43) Veröffentlichungstag der Anmeldung: 20.11.1986
(73) Patentinhaber: Dr. Kohl GmbH & Cie Dachbelag- und Bautenschutzmittel-Fabrik, D-46282 Dorsten (DE)
(72) Erfinder: Hailer, Dieter, D-4000 Düsseldorf (DE); Schult, Kurt, D-4270 Dorsten 1 (DE)
(74) Vertreter: Spalthoff, Adolf, Dipl.-Ing.

(56) Entgegenhaltungen:
- DE-A- 2 218 272
- DE-U- 7 905 531
- FR-A- 1 492 111
- FR-A- 2 544 361
- US-A- 3 387 420

## Beschreibung

Die Erfindung betrifft eine Polymerbitumen-Schweißbahn zur Abdeckung von Dächern, welche aus einem Träger aus Glasgewebe, aus Vlies, vorzugsweise Glasvlies, Glasgittervlies (Glasgelege) und einer Dichtungsschicht aus Polymerbitumen besteht, deren Unterseite als Trenn- und (Dampfdruck-) Ausgleichsschicht ausgestaltet ist.

Die herkömmlichen Polymerbitumen-Schweißbahnen weisen eine Trägereinlage aus Chemiefaservlies, Glasgewebe, Glasvlies usw. auf mit einer oberen und unteren Deckschicht (=Dichtungsschicht) aus Polymerbitumen, wobei sich der Träger im mittleren Drittel der Dichtungsschicht befindet.

Diese bekannten Schweißbahnen haben den Nachteil, daß sich die Deckschichten vom Träger abheben können (Spaltung der Dichtungsschicht), so daß die Schweißbahn nicht mehr der Norm entspricht und außerdem deren Dichtigkeit nicht mehr gewährleistet ist.

Auf die obere Deckschicht wird als Oberflächenschutz üblicherweise Schiefersplitt aufgebracht, welcher eine gewisse Kerbwirkung auf die obere Deckschicht ausübt und diese somit schwächt. Ein weiterer Nachteil dieses Oberflächenschutzes ist das Abspringen des Splitts durch die hohe Temperatur beim Schweißvorgang, was besonders im Überlappungsbereich der Bahnen gefährlich ist. Denn es ist nicht zu vermeiden, daß Splitt in den Überlappungsbereich gerät, wodurch eine geschlossene, homogene Verbindung der Dachbahnen im Nahtbereich nicht mehr gewährleistet ist.

Durch die FR-A-2 544 361 ist eine Bitumenbahn zur Abdeckung von Bauwerksflächen bekannt, welche an ihrer Auflagefläche mit einer Folie belegt ist. Die Bitumenbahn und die Folie sind an ihren Auflageflächen mit einem Kanalsystem aus in Längs- und Querrichtung der Bitumenbahn verlaufenden, an ihren Kreuzungsstellen einander durchdringenden Nuten ausgerüstet.

Von diesem Stand der Technik ausgehend liegt der Erfindung die Aufgabe zugrunde, eine Polymerbitumen-Schweißbahn der eingangs genannten Art zu schaffen, welche unter Vermeidung vorerwähnter Nachteile nicht nur über eine hohe Abdichtungswirkung sowie eine lange Lebensdauer verfügt, sondern darüber hinaus auch einfach und zeitsparend zu verlegen ist.

Erfindungsgemäß wird dies dadurch erreicht, daß die Schweißbahn eine geschlossene, homogene Dichtungsschicht aufweist, auf deren Oberseite der Träger aufgebracht ist, welcher vor dem Aufbringen satt mit Polymerbitumen getränk ist. Die Dichtungsschicht kann beispielsweise eine Stärke von 4 mm und der Träger von 1 mm aufweisen. Durch diese Ausgestaltung ergibt sich nicht nur eine hohe Abdichtungswirkung infolge der homogenen Dichtungsschicht, sondern auch eine zusätzliche Schutzfunktion des eigentlichen Trägers, eben über seine Tragfunktion hinaus, so daß nach unten hin nicht nur die Abdichtungswirkung verbessert wird, sondern nach oben hin auch der Schutz gegen mechanische Einwirkung sowie gegen Sonnenstrahlen und Schocks infolge starker Temperaturunterschiede. Durch die erfindungsgemäße Ausgestaltung wird außerdem die Alterungsbeständigkeit der Bahn erhöht.

Gemäß einer Ausgestaltung der Erfindung kann die Trenn- und (Dampfdruck-) Ausgleichsschicht ein Kanalsystem sein, welches aus einander kreuzenden Längs- und Quernuten besteht. Das so gebildete Kanalsystem kann mit Talkum abgestreut sein oder aber vorteilhaft auch mit einer Folie kaschiert sein, welche sich bis in die Nuten des Kanalsystems hinein erstreckt. Das Kanalsystem bewirkt einen einwandfreien Dampfdruckausgleich, dessen Nuten sämtlich miteinander in Verbindung stehen. Diese Ausführungsart ist besonders geeignet bei normal anfallender Bau-und Nutzungsfeuchte.

Gemäß einer Weiterbildung der Erfindung kann die Trenn- und (Dampfdruck-) Ausgleichsschicht auch aus noppenförmigen Vorsprüngen gebildet sein, welche auf die Unterseite der Dichtungsschicht aufgebracht sind und beispielsweise eine Höhe von 4-5 mm aufweisen. Die noppenförmigen Vorsprünge bestehen vorzugsweise aus dem gleichen Material wie die Dichtungsschicht. Diese noppen schaffen eine hohlraumreiche Trenn- und (Dampfdruck-) Ausgleichsschicht. Diese Ausführungsart ist besonders geeignet bei anfallender hoher Nutzungsfeuchte, z.B. in Waschkauen, Großwäschereien, Autowaschanlagen usw.

Im vorteilhafter Weiser weist die Dichtungsschicht an ihrem einen Längs- und/oder einem Querrand einen ebenen Kleberand zum überlappenden Verbinden benachbarter Bahnen auf.

Die als Kleber dienenden Längs- und Querränder der Dichtungsschicht sind frei von Längs- und Quernuten einerseits und von Noppen andererseits, so daß sich eine flächige Auflage auf den zugeordneten Randbereichen der Träger der benachbarten Schweißbahnen ergibt.

Die neuerungsgemäße Polymerbitumen-Schweißbahn eignet sich besonders auch als langzeitige Eindeckung nach Art der einlagigen Dachabdichtung aus hochpolymeren Bahnen.

Ausführungsbeispiele der Erfindung sind an Hand der Zeichnung näher erläutert, und zwar zeigt:
Figur 1 eine Ansicht der Schmalseite einer Polymerbitumen-Schweißbahn mit Kanalsystem und
Figur 2 eine Ansicht der Schmalseite einer Polymerbitumen-Schweißbahn mit Noppensystem.

Mit 1 ist die geschlossene, homogene Dichtungsschicht aus Polymerbitumen bezeichnet, auf deren Oberseite der Träger 2 aus vorzugsweise Glasgewebe, Glasvlies, Glasgittervlies (Glasgelege) aufgebracht ist. Vor Aufbringung des Trägers 2 auf die homogene Dichtungsschicht 1 erfährt der Träger 2 eine satte Tränkung, d.h. Imprägnierung mit dem Polymerbitumen.

Bei dem Ausführungsbeispiel nach Figur 1 ist die Dichtungsschicht 1 an ihrer Unterseite mit einem Kanalsystem 3 ausgerüstet, welches aus einander kreuzenden Längsnuten 4 und Quernuten 5 besteht.

Die Unterseite ist mit einer Folie 6 abgedeckt, welche sich flächig in die Längsnuten 4 und Quernuten 5 erstreckt und somit voll auf der Unterseite der Dichtungsschicht 1 anliegt.

Das so gebildete Kanalsystem 3 stellt eine hochwirksame Trenn- und (Dampfdruck-) Ausgleichsschicht dar.

Bei der Ausführung nach Figur 2 sind auf die Unterseite der Dichtungsschicht 1 noppenförmige Vorsprünge 7 aufgebracht, welche etwa eine Höhe von 4-5 mm aufweisen. Diese noppenförmigen Vorsprünge 7 bestehen aus dem gleichen Material wie die Dichtungsschicht 1. Bei dieser Ausführung bilden die noppenförmigen Vorsprünge 7 die Trenn- und (Dampfdruck-) Ausgleichsschicht.

Bei beiden Ausführungsbeispielen nach Figur 1 und 2 weist die Dichtungsschicht 1 an ihrem einen Längsrand sowie an dem nicht weiter dargestellten Querrand einen Kleberand 8 auf, welcher die Überlappungsbreite zum Befestigen auf dem Träger der benachbarten Schweißbahn bildet. Um eine flächige Auflage zu erreichen, ist der Kleberand 8 eben ausgebildet, d.h. in diesen erstrecken sich weder Längsnuten 4 noch Quernuten 5 einerseits, noch Noppen 7 andererseits.

Benachbarte Schweißbahnen schließen somit so aneinander an, daß sich ein zusammenhängendes Kanalsystem auf der gesamten Dachfläche od.dgl. ergibt.

## Patentansprüche

1. Polymerbitumen-Schweißbahn zur Abdekkung von Dächern, welche aus einem Träger aus Glasgewebe, aus Vlies, vorzugsweise Glasvlies, Glasgittervlies (Glasgelege) und einer Dichtungsschicht aus Polymerbitumen besteht, deren Unterseite als Trenn- und (Dampfdruck-) Ausgleichsschicht ausgestaltet ist, dadurch gekennzeichnet, daß die Schweißbahn eine geschlossene, homogene Dichtungsschicht (1) aufweist, auf deren Oberseite der Träger (2) aufgebracht ist, welcher vor dem Aufbringen satt mit Polymerbitumen getränkt ist.

2. Polymerbitumen-Schweißbahn nach Anspruch 1, dadurch gekennzeichnet, daß die Trenn- und (Dampfdruck-) Ausgleichsschicht ein Kanalsystem (3) ist, welches aus einander kreuzenden Längsnuten (4) und Quernuten (5) besteht.

3. Polymerbitumen-Schweißbahn nach Anspruch 1 oder 2, dadurch gekennzeichnet, daß die Unterseite der Dichtungsschicht (1) mit einer Folie (6) abgedeckt ist, welche sich in die Längs-(4) und Quernuten (5) erstreckt.

4. Polymerbitumen-Schweißbahn nach Anspruch 1, dadurch gekennzeichnet, daß die Trenn- und (Dampfdruck-) Ausgleichsschicht aus noppenförmigen Vorsprüngen (7) gebildet ist, welche auf die Unterseite der Dichtungsschicht (1) aufgebracht sind.

5. Polymerbitumen-Schweißbahn nach Anspruch 1, dadurch gekennzeichnet, daß die noppenförmigen Vorsprünge (7) aus dem gleichen Material bestehen, wie die Dichtungsschicht (1

6.. Polymerbitumen-Schweißbahn nach Anspruch 1 oder einem oder mehreren der folgenden, dadurch'gekennzeichnet, daß die Dichtungsschicht (1) an ihrem einen Längs- und/oder einem Querrand einen Kleberand (8) aufweist.

## Revendications

1. Bande soudable en bitume-polymére pour recouvrir des toits, composée d'un support en tissu de verre, non-tissée ou feutre, de préférence feutre de verre, mat de verre, et d'une couche d'étanchéité en bitume-polymére, dont le côté inférieur est réalisé en tant que couche de séparation et d'équilibrage (de pression de vapeur), caractérisée par le fait que la bande soudable présente une couche d'étanchéité (1) homogène, fermée, sur le côté supérieur de laquelle est appliqué le support (2) qui est imprégné à saturation de bitume-polymére avant son application.

2. Bande soudable en bitume-polymère suivant la revendication 1, caractérisé par le fait que la couche de séparation et d'équilibrage (de pression de vapeur) est formée d'un système de canaux (3) composé de rainures longitudinales (4) et de rainures transversales (5) croisées.

3. Bande soudable en bitume-polymère suivant la revendication 1 ou 2, caractérisée par le fait que côté inférieur de la couche d'étanchéité (1) est recouvert d'une feuille (5) qui s'étend dans les rainures longitudinales (4) et transversales (5).

4. Bande soudable en bitume-polymère suivant la revendication 1, caractérisée par le fait que la couche de séparation et d'équilibrage (de pression de vapeur) est formée de saillies discrétes (7) disposées sur le côté inférieur de la couche d'étanchéité (1).

5. Bande soudable en bitume-polymère suivant la revendication 4, caractérisée par le fait que les saillies dicrétes (7) sont constituées par le même matériau que la couche d'étanchéité (1).

6. Bande soudable en bitume-polymère suivant la revendication ou une ou plusieurs des revendications suivantes, caractérisée par le fait que la couche d'étanchéité (1) présente un bord de collage (8) sur l'un de ses bords longitudinaux et/ ou de ses bords transversaux.

## Claims

1. Polymer bitumen fused sheeting for covering roofs which comprises a backing of glass woven material, of nonwoven material, preferably glass nonwoven material, glass-meshed nonwoven material (glass layers) and a sealing layer of polymer bitumen, the under side of which is arranged as a separating and (steam pressure) equalizing layer, characterized in that the fused sheeting has a closed, homogeneous sealing layer (1) on the upper side of which the backing (2) is mounted, which is completely impregnated with polymer bitumen before being mounted.

2. Polymer bitumen fused sheeting according to claim 1, characterized in that the separating and (steam pressure) equalizing layer is a system of channels (3) which comprises longitudinal grooves (4) and transverse grooves (5) which intersect one another.

3. Polymer bitumen fused sheeting according to claim 1 or 2, characterized in that the under side of the sealing layer (1) is covered with a foil (6) which extends in the longitudinal (4) and transverse (5) grooves.

4. Polymer bitumen fused sheeting according to claim 1, characterized in that the separating and (steam pressure) equalizing layer is formed from knob-shaped projections (7) which are mounted on the under side of the sealing layer (1).

5. Polymer bitumen fused sheeting according to claim 4, characterized in that the knob-shaped projections (7) comprise the same material as the sealing layer (1).

6. Polymer bitumen fused sheeting according to claim 1 or one or more of the following claims, characterized in that the sealing layer (1) has an adhesive edge (8) on one of the longitudinal and/ or one of the transverse edges thereof.
